# EUROPÄISCHE PATENTSCHRIFT

(11) **EP 0 872 687 B1**
(45) Veröffentlichungstag und Bekanntmachung des Hinweises auf die Patenterteilung: **16.07.2003**
(21) Anmeldenummer: 98106662.4
(22) Anmeldetag: 11.04.1998
(51) Int. Cl.: F21S 8/10, F21S 8/12

(54) **Scheinwerfer für Fahrzeuge**
Vehicle headlamp
Projecteur pour véhicule

(30) Priorität: 18.04.1997 DE 19716216
(43) Veröffentlichungstag der Anmeldung: 21.10.1998
(73) Patentinhaber: Hella KG Hueck & Co., 59552 Lippstadt (DE)
(72) Erfinder: Hagedorn, Susanne, 59558 Lippstadt (DE)

(56) Entgegenhaltungen:
- DE-A- 3 721 630
- DE-A- 3 933 540
- DE-A- 4 307 109

## Beschreibung

Die Erfindung betrifft einen Scheinwerfer für Fahrzeuge nach dem Oberbegriff des Patentanspruchs 1.

Aufgrund der unterschiedlichen gesetzlichen Bestimmungen für die Lichtverteilung von Fahrzeugscheinwerfern und des Unterschieds zwischen Rechts- und Linksverkehr in den unterschiedlichen Ländern ist es bisher notwendig, für jedes weltweit vertriebene Fahrzeug zwei verschiedene Scheinwerfer, zu bauen.

Aus der DE 43 07 109 A1 ist ein Scheinwerfer mit einem Reflektor bekannt, der durch Rotation des Reflektors um seine optische Achse zwischen Links- und Rechtsverkehr umgerüstet werden kann. Nachteilig an dem bekannten Scheinwerfer ist, dass bei Rotation des gesamten Reflektors die Lichtverteilung auf einer Seite die Hell-/Dunkelgrenze unerwünscht unterschreitet, so dass die Lichtverteilung nur für eine Verkehrsart optimal ausgerichtet werden kann.

Aus der DE 43 07 110 A1 ist ein Scheinwerfer mit einem Reflektor bekannt, der eine symmetrische Lichtverteilung für Rechts- und Linksverkehr aufweist, wobei eine Seite der Lichtverteilung durch Abschirmen eines ausgewählten Reflektorbereiches mit Hilfe einer zwischen Reflektor und Lichtquelle angeordneten Abschirmvorrichtung ausgeblendet wird. Nachteilig an diesem bekannten Scheinwerfer ist, dass ein Reflektorbereich nicht zur Lichtverteilung für Rechts- bzw. Linksverkehr beitragen kann.

Aus der DE 39 33 540 A1 ist ein Scheinwerfer mit einem Reflektor bekannt, bei dem durch translatorische Relativbewegung der Lichtquelle zu dem Reflektor der Scheinwerfer von einer ersten Betriebsposition mit einer vorgegebenen Lichtverteilung in eine zweite Betriebsposition mit einer geänderten Lichtverteilung bringbar ist. Die in der ersten Betriebsposition vorgesehene Lichtverteilung kann vorteilhaft bei Nebel und Schneefall eingesetzt werden. Die der zweiten Betriebsposition zugeordnete Lichtverteilung kann vorteilhaft bei Dunst oder Regen eingesetzt werden. Die Hell-/Dunkelgrenze der Lichtverteilungen bleibt dabei unverändert.

Aufgabe der vorliegenden Erfindung ist es, einen Scheinwerfer für Fahrzeuge mit einem Reflektor anzugeben, der auf einfache Weise eine homogene Lichtverteilung mit einer scharfen Hell-/Dunkelgrenze in verschiedenen Betriebsarten ermöglicht.

Die Aufgabe wird durch die Merkmale des Patentanspruchs 1 gelöst.

Nach der Erfindung sind durch Veränderung des Abstandes zwischen der Lichtquelle und dem Reflektor mindestens zwei unterschiedliche Typen von Lichtverteilungen erzeugbar, wobei die Lichtverteilung den lichttechnischen Anforderungen vollkommen gerecht werden. Der Erfindung liegt der Gedanke zugrunde, dass durch eine translatorische Veränderung der Relativlage von Reflektor und Lichtquelle dieselbe eine neue Fokussierposition einnimmt, in der durch eine abgestimmte Ausbildung des Freiflächenreflektors eine andere vorgegebene Lichtverteilung erzeugbar ist. Der Reflektor ist als Freiflächenreflektor ausgebildet, so dass durch eine relative Verschiebung der Lichtquelle auf der optischen Achse des Reflektors eine zweite Lichtverteilung erzeugt werden kann. Durch einfache Justagemittel kann somit der Scheinwerfer mindestens zwei unterschiedliche Typen von Lichtverteilungen erzeugen. Erfindungsgemäß wird der Scheinwerfer in einer ersten Betriebsposition als Scheinwerfer mit einer Lichtverteilung für Rechtsverkehr eingesetzt werden und in einer zweiten Betriebsposition, in der die Lichtquelle einen geringeren Abstand zur Bohrung des Reflektors einnimmt, zur Erzeugung einer Lichtverteilung für Linksverkehr. Dadurch, dass der Fokuspunkt der Lichtquelle für die jeweiligen Betriebspositionen fest vorgegeben ist, kann eine einfache Einstellung für die jeweiligen Verkehrstypen vorgenommen werden.

Erfindungsgemäß weist der Reflektor eine erste Reflektorhälfte auf, die einen ersten Sektor zur Bildung eines asymmetrischen Anstiegs der Lichtverteilung für Rechtsverkehr und einen zweiten Sektor zur Bildung eines asymmetrischen Anstiegs der Lichtverteilung für Linksverkehr aufweist. Dabei bewirkt die Vorfokussierung, d.h. die Veränderung des Fokuspunktes in Richtung des Reflektors auf der optischen Achse, dass die von der Reflektorhälfte erzeugte Lichtverteilung verdreht wird, so dass jeweils auf der anderen Seite einer Vertikalen ein asymmetrischer Anstieg erzeugt werden kann.

Nach einer Weiterbildung der Erfindung ist der Sektor zur Bildung des asymmetrischen Anstiegs für Linksverkehr in einem oberen Bereich der ersten Reflektorhälfte angeordnet. Hierdurch kann eine gezielte Steuerung durch eine eventuell den Scheinwerfer abdeckenden Optikscheibe vorgenommen werden, da sich die durch den oberen Bereich des Reflektors reflektierten Lichtstrahlen nicht kreuzen.

Weitere Vorteile der Erfindung ergeben sich aus den weiteren Unteransprüchen.

Ein bevorzugtes Ausführungsbeispiel der Erfindung wird nachfolgend anhand der Zeichnung näher erläutert.

Es zeigen:
- Figur 1:: einen Scheinwerfer im horizontalen Längsschnitt,
- Figur 2a:: eine Aufteilung der linken Reflektorhälfte mit einer Mehrzahl von Teilflächen zur Erzeugung einer Lichtverteilung im Rechtsverkehr,
- Figur 2b:: eine schematische Darstellung einer Lichtverteilung der durch die linke Reflektorhälfte nach Figur 2 a) erzeugten Lichtverteilung,
- Figur 3a:: eine Aufteilung der linken Reflektorhälfte mit einer Mehrzahl von Teilflächen zur Erzeugung einer Lichtverteilung im Linksverkehr,
- Figur 3b:: eine schematische Darstellung einer durch die linke Reflektorhälfte gemäß Figur 3a erzeugten Lichtverteilung im Linksverkehr,
- Figur 4a:: eine Aufteilung der rechten Reflektorhälfte mit einer Mehrzahl von Teilflächen zur Erzeugung einer Lichtverteilung im Rechtsverkehr,
- Figur 4b:: eine schematische Darstellung einer durch die rechte Reflektorhälfte nach Figur 4a erzeugte Lichtverteilung im Rechtsverkehr,
- Figur 4c:: eine schematische Darstellung einer durch die rechte Reflektorhälfte nach Figur 4a erzeugten Lichtverteilung im Linksverkehr und
- Figur 5:: eine Vorderansicht auf eine Optikscheibe für einen Scheinwerfer mit einer Lichtverteilung für Linksverkehr.

Figur 1 zeigt einen schematisch dargestellten Scheinwerfer (1), der als Abblendlichtscheinwerfer für Kraftfahrzeuge verwendet wird. Der Scheinwerfer (1) weist einen Reflektor (2) auf, in dem eine Lichtquelle (3) eingesetzt ist. Die Lichtquelle (3) kann vorzugsweise als Halogenlampe, insbesondere als H7-Lampe ausgebildet sein. Es kann auch eine geeignete Gasentladungslampe zur Anwendung kommen. Der Reflektor (2) weist eine zentrale, koaxial zu einer optischen Achse (A) angeordnete Bohrung (4), in der in an sich bekannter Weise die Lichtquelle (3) kraftschlüssig mit dem Reflektor (2) verbunden ist. Der Reflektor (2) ist ortsfest in einem Scheinwerfergehäuse (5) angeordnet, wobei die Lichtaustrittsöffnung des Scheinwerfers durch eine transparente Abdeckscheibe (6) aus Glas oder Kunststoff abgedeckt ist. Die Abdeckscheibe (6) kann als klare Abdeckscheibe ohne Streuwirkung ausgebildet sein. Alternativ kann die Abdeckscheibe (6) auch als Optikscheibe mit Streuwirkung ausgeführt sein. Der Reflektor (2) ist als Freiflächenreflektor ausgebildet, der aus mehreren Teilflächen besteht, so daß das von der Lichtquelle (3) ausgesandte Licht als ein Lichtbündel reflektiert und eine vorgegebene Lichtverteilung auf einem senkrecht vor dem Fahrzeug angeordneten Meßschirm (7) erzeugt wird.

Durch Verschiebung der Lichtquelle (3) aus einer Betriebsposition, in der eine erste Lichtverteilung erzeugt wird, entlang der optischen Achse (A) um einen Weg (Δs) ist der Scheinwerfer (1) in eine Betriebsposition bringbar, in der eine zweite Lichtverteilung erzeugt werden kann. Je nach Einstellung der Betriebsposition kann somit der Scheinwerfer (1) zur Erzeugung unterschiedlicher Lichtverteilungen eingesetzt werden. Beispielsweise kann durch Einstellung der Lichtquelle (3) in einer ersten Betriebsposition eine Lichtverteilung für Rechtsverkehr und in einer zweiten Betriebsposition eine Lichtverteilung für Linksverkehr erzeugt werden. Für den im folgenden beschriebenen Reflektor (2) beträgt der Weg Δs 2,5mm. Die Verringerung des Abstandes der Lichtquelle (3) von der Bohrung (4) des Reflektors (2) kann beispielsweise durch Aufsetzen eines Ringes auf die Lämpenfassung der Lichtquelle (3) rückseitig des Reflektors (2) eingestellt werden. Durch einfache mechanische Justagemittel kann somit bei Fertigung des Scheinwerfers (1) eine fest vorgegebene Betriebsposition der Lichtquelle (3) eingestellt werden.

Im folgenden werden die Reflektoraufteilungen bzw. die sich daraus ergebenden Lichtverteilungen für eine erste Betriebsposition mit einer Lichtverteilung für Rechtsverkehr und einer zweiten Betriebsposition mit einer Lichtverteilung für Linksverkehr anhand der Figuren 2a bis 4c beschrieben. Der Reflektor (2) weist eine linke Reflektorhälfte (8) und eine rechte Reflektorhälfte (9) auf, wobei die Teilflächen der linken Reflektorhälfte (8) derart geformt sind, daß in der ersten Betriebsposition ein asymmetrischer Anstieg rechts der Vertikalen des Meßschirms (7) und in der zweiten Betriebsposition ein asymmetrischer Anstieg links der Vertikalen (V) des Meßschirms (7) erzeugt wird. Wie aus Figur 2a und Figur 2b zur ersehen ist, erzeugt ein oberer Bereich bzw. ein oberer Sektor (10) eine Basislichtverteilung links der Vertikalen (V) unterhalb der horizontalen Hell-/Dunkelgrenze. Beispielhaft für die Teilflächen sind die Wendelbilder der Lichtquelle (3) an den Reflektorpunkten a,b und c des oberen Bereichs (10) in der Lichtverteilung gemäß Figur 2b skizziert. Ein unterer Bereich (11) weist einen Sektor (12) auf, der einen asymmetrischen 15°-Anstieg (13) rechts der Vertikalen (V) erzeugt. Beispielhaft sind die an den Reflektorpunkten d und e reflektierten Wendelbilder dargestellt, deren obere Seiten die Hell-/Dunkelgrenze festlegen. In den beschriebenen Lichtverteilungsdarstellungen repräsentiert die gestrichelte Kontur die durch die beiden Reflektorhälften (8) und (9) in der jeweiligen Betriebsart erzeugte Lichtverteilung.

Wie aus Figur 3a und Figur 3b zu ersehen ist, erzeugt der obere Bereich (10) in der zweiten Betriebsposition den asymmetrischen Anstieg links der Vertikalen (V) und legt damit die Hell-/Dunkelgrenze auf der linken Seite fest. Der untere Bereich (11) der Reflektorhälfte (8) trägt zur Basislichtverteilung auf der rechten Seite der Vertikalen (V) bei. Wie die Wendelbilder an den Reflektorpunkten a', b', c', d' und e' zeigen, bewirkt die Vorfokussierung, d. h. die Verringerung des Abstandes der Lichtquelle (3) von der Bohrung (4) des Reflektors (2) um den vorgegebenen Weg Δs eine Lichtverteilung, die im Uhrzeigersinn um die optische Achse (A) verdreht ist.

Wie aus den Figuren 4 a) und 4 b) deutlich wird, trägt in der Betriebsposition für Rechtsverkehr ein oberer Bereich (14) der rechten Reflektorhälfte (9) zur Basislichtverteilung auf der rechten Seite der Vertikalen (V) bei. Ein unterer Bereich (15) der Reflektorhälfte (9) erzeugt Lichtbilder entlang der Hell-/Dunkelgrenze (16) auf der linken Seite der Vertikalen (V). Die Wendelbilder an den Reflektorpunkten a", b", c", d" und e" verdeutlichen, daß im Unterschied zu den Wendelbildern, die durch die linke Reflektorhälfte (8) erzeugt werden, die Wendelbilder der rechten Reflektorhälfte (9) ausgehend vom oberen Bereich (14) der Reflektorhälfte (9) hin zum unteren Bereich (15) sich von einem rechten Rand der Lichtverteilung in Richtung eines linken Randes derselben erstrecken.

Aus Figur 4c in Verbindung mit Figur 4b ist zu ersehen, daß im Betrieb für Linksverkehr die Teilflächen der rechten Reflektorhälfte (9) eine horizontale Hell-/Dunkelgrenze (17) rechts der Vertikalen (V) erzeugen. Auf der linken Seite der Vertikalen (V) wird eine Basislichtverteilung erzeugt. Die Lichtverteilung der rechten Reflektorhälfte (9) im Betrieb für Rechtsverkehr erfährt somit eine Verdrehung um die optische Achse (A) entgegen dem Uhrzeigersinn, um durch Vorfokussierung in den Betrieb für Linksverkehr zu gelangen.

Alternativ kann durch Spiegelung die Funktionen der linken Reflektorhälfte (8) einerseits und der rechten Reflektorhälfte (9) andererseits auch ausgetauscht werden. Wichtig ist, daß die Teilflächen der Reflektorhälften (8) und (9) so ausgebildet sind, daß der Verlauf der Wendelbilder, angefangen von einer oberen Teilfläche einer Reflektorhälfte (8) bzw. (9) bis zu einer untersten Teilfläche derselben Reflektorhälften, einen gegensinnigen Bildverlauf von links nach rechts bzw. von rechts nach links auf dem Meßschirm (7) erzeugen.

In Figur 5 ist eine Ausführungsform einer Abdeckscheibe (6) als Optikscheibe (20) dargestellt, die einen Bereich (21) mit einer speziellen, auf den oberen Bereich (10) der linken Reflektorhälfte (8) abgestimmte Optik aufweist. Beispielsweise kann durch zusätzliche Ausbildung von entsprechend des asymmetrischen Anstiegs ausgerichteten Prismen der Anstiegswinkel im Betrieb bei Linksverkehr beeinflußt werden. Eine Streuung dieses Lichtbündels durch ein Lichtbündel, das an anderen Reflektorbereichen reflektiert wird, kann nicht eintreten. Durch das Vorsehen einer Optikscheibe (20) für den Betrieb im Linksverkehr des Scheinwerfers (1) kann eine Optimierung der Lichtverteilung erreicht werden.

## Patentansprüche

1. Scheinwerfer für Fahrzeuge mit einer Lichtquelle (3) und einem Reflektor (2), der aus dem von der Lichtquelle (3) ausgesandten Licht ein Lichtbündel bildet, das eine vorgegebene Lichtverteilung mit einer Hell-/Dunkelgrenze erzeugt dass der Reflektor (2) als Freiflächenreflektor ausgebildet ist, so dass eine erste vorgegebene Lichtverteilung in einer ersten Betriebsposition einstellbar ist und dass eine zweite vorgegebene Lichtverteilung durch translatorische Veränderung der relativen Lage der Lichtquelle (3) zu dem Reflektor (2) von der ersten Betriebsposition in eine zweite Betriebsposition einstellbar ist, **dadurch gekennzeichnet, dass** der Reflektor (2) in der ersten Betriebsposition eine Lichtverteilung für Rechtsverkehr erzeugt und dass durch Verringerung des Abstandes zwischen der Lichtquelle (3) und einer Bohrung (4) des Reflektors (2) um einen vorgegebenen Verstellweg (s) der Scheinwerfer (1) in die zweite Betriebsposition bringbar ist, in der eine Lichtverteilung für Linksverkehr erzeugt wird, wobei der Reflektor (2) eine erste Reflektorhälfte (8) aufweist, die zum einen einen ersten Sektor (12) zur Bildung eines asymmetrischen Anstieges einer Lichtverteilung für Rechtsverkehr und zum anderen einen zweiten Sektor (10) zur Bildung eines asymmetrischen Anstieges einer Lichtverteilung für Linksverkehr aufweist.

2. Scheinwerfer nach Anspruch 1 **dadurch gekennzeichnet, daß** der zweite Sektor (10) in einem oberen Bereich der ersten Reflektorhälfte (8) angeordnet ist.

3. Scheinwerfer nach Anspruch 1 oder 2 **dadurch gekennzeichnet, daß** die erste Reflektorhälfte (8) als linke Reflektorhälfte ausgebildet ist, die in Lichtaustrittsrichtung links der vertikalen Längsebene des Reflektors (2) angeordnet ist.

4. Scheinwerfer nach einem der Ansprüche 1 bis 3 **dadurch gekennzeichnet, daß** die Teilflächen der linken Reflektorhälfte (8) derart ausgebildet sind, daß ausgehend von dem oberen Bereich (10) Wendelbilder erzeugt werden, die sich von einem linken Rand der Lichtverteilung bis zu einem rechten Rand derselben erstrecken.

5. Scheinwerfer nach einem der Ansprüche 1 bis 4, **dadurch gekennzeichnet, daß** der Sektor (12) zur Bildung des asymmetrischen Anstiegs im Rechtsverkehr in einem unteren Bereich (11) der linken Reflektorfläche (8) angeordnet ist.

6. Scheinwerfer nach einem des Ansprüche 1 bis 5 **dadurch gekennzeichnet, daß** eine gegenüberliegende zweite Reflektorhälfte als rechte Reflektorhälfte (9) mit solchen Teilflächen ausgebildet ist, daß in der ersten Betriebsposition eine Lichtverteilung mit einer waagerechten Hell-/Dunkelgrenze links der Vertikalen und in der zweiten Betriebsposition eine Lichtverteilung mit einer waagerechten Hell-/Dunkelgrenze auf der rechten Seite der Vertikalen erzeugt wird.

7. Scheinwerfer nach Anspruch 6 **dadurch gekennzeichnet, daß** sich die Wendelbilder, die durch die rechte Reflektorhälfte (9) ausgehend von einem oberen Bereich (14) hin zu einem unteren Bereich (15) erzeugt werden, sich in entgegengesetzter Richtung zu den Wendelbildern, die durch die linke Reflektorhälfte (8) ausgehend von dem oberen Bereich (10) hin zu dem unteren Bereich (11) erzeugt werden, erstrecken.

## Claims

1. Headlamp for vehicles having a light source (3) and a reflector (2) which forms a light beam from the light emitted by the light source (3), said beam generating a predetermined light distribution with a light/dark border, whereby the reflector (2) is designed as an free-form reflector, such that a first predetermined light distribution may be set in a first operating position and that a second predetermined light distribution may be set through translational alteration of the relative position of the light source (3) to the reflector (2) from the first operating position into a second operating position, **characterised in that** in the first operating position the reflector (2) generates a light distribution for right-hand traffic and that, by reduction of the separation between the light source (3) and a bore (4) in the reflector (2) by a predetermined adjustment distance(s), the headlight (1) may be brought into the second operating position in which a light distribution for left-hand traffic is generated, whereby the reflector (2) has a first reflector half (8) which, on the one hand, has a first sector (12) for forming an asymmetrical increase in the light distribution for right-hand traffic and, on the other hand, a second sector (10) for forming an asymmetrical increase in the light distribution for left-hand traffic.

2. Headlamp according to Claim 1, **characterised in that** the second sector (10) is arranged in an upper region of the first reflector half (8).

3. Headlamp according to Claim 1 or 2, **characterised in that** the first reflector half (8) is designed as a left reflector half which, in the light emergence direction is arranged to the left of the vertical longitudinal plane of the reflector (2).

4. Headlamp according to one of the claims 1 to 3, **characterised in that** the partial surfaces of the left reflector half (8) are designed such that, starting from the upper region (10), spiral patterns are generated which extend from a left-hand edge of the light distribution to a right-hand edge of same.

5. Headlamp according to one of the claims 1 to 4, **characterised in that** the sector (12) for forming the asymmetrical increase in right-hand traffic is arranged in a lower region (11) of the left-hand reflector surface (8).

6. Headlamp according to one of the claims 1 to 5, **characterised in that** an opposing second reflector half is designed as the right reflector half (9) with partial surfaces such that in the first operating position, a light distribution with a horizontal light/dark border is generated to the left of the vertical and in the second operating position, a light distribution with a horizontal light/dark border is generated on the right side of the vertical.

7. Headlamp according to Claim 6, **characterised in that** the spiral patterns that are generated by the right-hand reflector half (9) starting from an upper region (14) and reaching to a lower region (15), extend in an opposing direction to the spiral patterns generated by the left-hand reflector half (8) starting from the upper region (10) and reaching to the lower region (11).

## Revendications

1. Projecteur pour véhicules comportant une source lumineuse (3) et un réflecteur (2) qui forme à partir de la lumière émise par la source lumineuse (3) un faisceau lumineux qui engendre une répartition de lumière prédéterminée avec une limite de clair-obscur, le réflecteur (2) étant réalisé sous forme de réflecteur à surfaces libres de sorte que l'on peut régler une première répartition de lumière prédéterminée dans une première position de fonctionnement et que l'on peut régler une deuxième répartition de lumière prédéterminée par variation en translation de la position relative de la source lumineuse (3) par rapport au réflecteur (2) depuis la première position de fonctionnement jusqu'à une deuxième position de fonctionnement, **caractérisé en ce que** dans la première position de fonctionnement, le réflecteur (2) engendre une répartition de lumière pour la circulation à droite et **en ce qu'**en réduisant la distance entre la source lumineuse (3) et un perçage (4) du réflecteur (2), de la valeur d'une course de déplacement (s) prédéterminée, le projecteur (1) peut être amené jusque dans la deuxième position de fonctionnement dans laquelle une répartition de lumière est engendrée pour la circulation à gauche, le réflecteur (2) présentant une première moitié de réflecteur (8) qui présente d'une part un premier secteur (12) pour former une montée asymétrique d'une répartition de lumière pour circulation à droite et d'autre part un deuxième secteur (10) pour former une montée asymétrique d'une répartition de lumière pour circulation à gauche.

2. Projecteur selon la revendication 1, **caractérisé en ce que** le deuxième secteur (10) est agencé dans une région supérieure de la première moitié de réflecteur (8).

3. Projecteur selon l'une ou l'autre des revendications 1 et 2, **caractérisé en ce que** la première moitié de réflecteur (8) est réalisée en tant que moitié de réflecteur gauche qui est agencée à gauche du plan longitudinal vertical du réflecteur (2) en direction de sortie de la lumière.

4. Projecteur selon l'une des revendications 1 à 3, **caractérisé en ce que** les surfaces partielles de la moitié de réflecteur gauche (8) sont réalisées de telle sorte qu'en partant de la région supérieure (10) sont engendrées des images en hélice qui s'étendent depuis un bord gauche de la répartition de lumière jusqu'à un bord droit de celle-ci

5. Projecteur selon l'une des revendications 1 à 4, **caractérisé en ce que** le secteur (12) pour former la montée asymétrique en circulation à droite est agencé dans une région inférieure (11) de la surface de réflecteur gauche (8).

6. Projecteur selon l'une des revendications 1 à 5, **caractérisé en ce qu'**une deuxième moitié de réflecteur opposée est réalisée en tant que moitié de réflecteur droite (9) avec des surfaces partielles telles que dans la première position de fonctionnement est engendrée une répartition de lumière avec une limite de clair-obscur horizontale à gauche de la verticale et dans la deuxième position de fonctionnement est engendrée une répartition de lumière avec une limite de clair-obscur horizontale à droite de la verticale.

7. Projecteur selon la revendication 6, **caractérisé en ce que** les images en hélice qui sont engendrées par la moitié de réflecteur droite (9) depuis une région supérieure (14) vers une région inférieure (15) s'étendent en direction opposée aux images en hélice qui sont engendrées par la moitié de réflecteur gauche (8) depuis la région supérieure (10) vers la région inférieure (11).
